# EUROPÄISCHE PATENTSCHRIFT

(11) **EP 2 881 257 B1**
(45) Veröffentlichungstag und Bekanntmachung des Hinweises auf die Patenterteilung: **16.07.2025**
(21) Anmeldenummer: 14177575.9
(22) Anmeldetag: 18.07.2014
(51) Int. Cl.: B41F 31/04, B41F 31/06, B41F 35/00, B41F 22/00

(54) **GETRENNTES SCHUTZFOLIENSTÜCK AUSGEBILDET ZUR FARBKASTENAUSKLEIDUNG**
SEPARATED PROTECTION PART OF A LINER DESIGNED FOR AN INK-FOUNTAIN
FEUILLE DE PROTECTION DÉTACHÉE PRÉPARÉE POUR RECOUVRIR UN ENCRIER

(30) Priorität: 06.12.2013 DE 202013011058 U; 26.03.2014 DE 202014002641 U
(43) Veröffentlichungstag der Anmeldung: 10.06.2015
(73) Patentinhaber: Heidelberger Druckmaschinen Intellectual Property AG & Co. KG, 69168 Wiesloch (DE)
(72) Erfinder: Meyer, Hubert, 49594 Alfhausem (DE)

(56) Entgegenhaltungen:
- EP-A1- 1 043 156
- DE-A1- 4 315 595
- DE-U1- 20 312 668
- DE-U1- 202006 011 283
- GB-A- 1 560 160
- JP-A- H10 278 228
- US-A- 3 318 239

## Beschreibung

Die vorliegende Erfindung betrifft die Auskleidung eines Farbkastens einer Druckmaschine.

Farbkästen von Druckmaschinen werden mit Wegwerffolien ausgekleidet, um die Reinigung zu erleichtern. Manche Folien bedecken nur den Farbkastenboden. Es gibt aber auch Folien, die sowohl den Boden als auch die Seitenwände des Farbkastens bedecken.

Eine solche Folie ist in JP3933247 B2 beschrieben. Diese Folie des Standes der Technik besteht aus einem einzigen Stück und hat einen rechteckigen Abschnitt für den Farbkastenboden und dreieckige Abschnitte für die Seitenwände. Wenn die Folie in den Farbkasten eingesetzt ist, sind ihre dreieckigen Seitenwandabschnitte vom viereckigen Bodenabschnitt nach oben abgeknickt.

Die Verbindung des Bodenabschnitts mit den Seitenwandabschnitten über die Knickstellen ist hinsichtlich der Herstellung und der Funktion der Folie ungünstig:
Durch die Verbindung ergeben sich ein komplexer Schnittlinienverlauf beim Ausstanzen der Folie und ein aufwändiges Stanzwerkzeug. Durch die Verbindung ergibt sich auch eine geringe Funktionssicherheit. Wenn die Folie nicht genau an den Knicklinien geknickt wird oder im Farbkasten nicht genau platziert wird, kann zwischen der Folie und den Seitenwänden ein Spalt klaffen, in den Farbe hinein gelangen kann. Diese Gefahr besteht besonders im Bereich der Ecken zwischen den Seitenwänden und dem Farbkastenboden.

Der Erfindung liegt die Aufgabe zugrunde, eine einfach herstellbare und funktionssichere Farbkastenauskleidung zu schaffen.

Diese Aufgabe wird durch einen Folienstücke-Satz nach Anspruch 1 und eine Kombination nach Anspruch 6 gelöst.

Vorteilhafte Weiterbildungen sind in den Unteransprüchen genannt und ergeben sich aus der nachfolgenden Beschreibung eines Ausführungsbeispiels und der dazugehörigen Zeichnung.

In dieser zeigt:
- Figur 1:: einen Folienstücke-Satz,
- Figur 2:: den Folienstücke-Satz in einem Farbkasten in einer Schnittdarstellung und
- Figur 3:: den Folienstücke-Satz in dem Farbkasten in einer dreidimensionalen Darstellung.

In Figur 1 ist ein Folienstücke-Satz dargestellt, welcher aus drei voneinander getrennten Stücken besteht. Der Folienstücke-Satz umfasst ein Bodenfolienstück 4, das im Wesentlichen viereckig ist. Außerdem umfasst der Folienstücke-Satz zwei zueinander spiegelsymmetrisch ausgebildete Schutzfolienstücke 5, 6, von denen jedes eine im Wesentlichen dreieckige Zuschnitt-Linie 12 hat.

In Figur 2 ist ein Farbkasten 1 mit einem Farbkastenboden 2 und einer Seitenwand 3 dargestellt. Der Farbkasten 1 hat außer der Seitenwand 3 an seinem anderen Ende eine weitere Seitenwand, welche zeichnerisch nicht dargestellt ist. Zwischen den beiden Seitenwänden befindet sich die im Farbkasten 1 gespeicherte Farbe in einem Raum, welcher durch die beiden Seitenwände, den Boden 2 und eine Farbkastenwalze begrenzt wird, an der der Farbkasten 1 anliegt. Die Farbkastenwalze ist zeichnerisch nicht dargestellt.

Der Farbkasten ist mit dem Bodenfolienstück 4 und den beiden Schutzfolienstücken 5, 6 ausgekleidet. Das Bodenfolienstück 4 bedeckt den Boden 2 und das Schutzfolienstück 6 bedeckt die Innenfläche der Seitenwand 3. Das Schutzfolienstück 6 (Figur 1) bedeckt die Innenfläche der anderen Seitenwand, welche zeichnerisch nicht dargestellt ist.

In Figur 3 ist zu erkennen, dass das Schutzfolienstück 5 eine einbau- oder verwendungsgemäß untere Schnittkante 7 hat, die parallel mit dem Boden 2 des Farbkastens 1 verläuft. Die Schnittkante 7 ist Bestandteil der Zuschnitt-Linie 12.

Außerdem hat das Schutzfolienstück 5 eine einbau- oder verwendungsgemäß obere Knicklinie 8, an der ein streifenförmiger Abschnitt des Schutzfolienstücks 5 abgeknickt ist. Der streifenförmige Abschnitt ist entlang der Knicklinie 8 im rechten Winkel von dem übrigen Schutzfolienstück 5 abgeknickt und ist in Figur 1 nicht zu sehen. Bei dem streifenförmigen Abschnitt handelt es sich um einen Klemmabschnitt 9, welcher einbau- oder verwendungsgemäß auf einer Dachfläche 10 der abgedeckten Seitenwand 3 aufliegt und durch mindestens eine Klemmschraube 11 gegen die Dachfläche 10 gedrückt wird.

Ein Vorteil des Folienstücke-Satzes besteht in der Einfachheit der Zuschnitt-Linien der Stücke 4, 5, 6 des Folienstücke-Satzes. Die Zuschnitt-Linie des Bodenfolienstücks 4 ist viereckig und somit vergleichsweise einfach, und dementsprechend einfach und kostengünstig ist das Stanzwerkzeug, mit welchem das Bodenfolienstück 4 ausgestanzt wird oder von bereits auf entsprechende Breite konfektioniertem Rollenmaterial abgeschnitten wird. Die Zuschnitt-Linien 12 der beiden Schutzfolienstücke 5, 6 sind zwar etwas komplizierter als jene des Bodenfolienstücks 4, jedoch aufgrund der vergleichsweise geringen Größe der Schutzfolienstücke 5, 6 relativ einfach herstellbar.

Ein weiterer Vorteil des Folienstücke-Satzes besteht darin, dass aufgrund der Trennung der Schutzfolienstücke 5, 6 vom Bodenfolienstück 4 sich Verspannungen des Bodenfolienstücks 4 nicht auf die Schutzfolienstücke 5, 6 übertragen. Beispielsweise überträgt sich ein in vielen Fällen nicht zu vermeidendes Aufwölben des Bodenfolienstücks 4 nicht auf die Schutzfolienstücke 5, 6.

Auch die Anforderungen an die Maßgenauigkeit bei der Fertigung des Bodenfolienstücks 4 sind aufgrund der Stücketrennung geringer, weil im Bereich der Schnittkanten 7 ein Ausgleich von Fertigungsungenauigkeiten möglich ist. Somit können maßliche Ungenauigkeiten des Bodenfolienstücks 4 nicht zu Lageungenauigkeiten der Schutzfolienstücke 5, 6 führen. Weder die Verspannungen des Bodenfolienstückes 4 noch dessen maßliche Ungenauigkeiten können dazu führen, dass die Schutzfolienstücke 5, 6 nicht in ihrer korrekten Position eng an den Innenflächen der Seitenwände anliegen. Dies ist besonders für den Bereich des Eckwinkels zwischen der jeweiligen Seitenwand 3 und dem Boden 2 erforderlich, wo sich die Schnittkante 7 befindet.

### Bezugszeichenliste

- 1: Farbkasten
- 2: Boden
- 3: Seitenwand
- 4: Bodenfolienstück
- 5: Schutzfolienstück
- 6: Schutzfolienstück
- 7: Schnittkante
- 8: Knicklinie
- 9: Klemmabschnitt
- 10: Dachfläche
- 11: Klemmschraube

## Patentansprüche

1. Folienstücke-Satz mit zwei Schutzfolienstücken (5, 6), jeweils ausgebildet zum Abdecken der Innenfläche nur einer (3) von beiden Seitenwänden eines Farbkastens (1) einer planografischen Offset-Druckmaschine, wobei jedes der Schutzfolienstücke (5, 6) eine im Wesentlichen dreieckige Zuschnitt-Linie (12) hat und einbau- oder verwendungsgemäß eine andere der beiden Seitenwände des Farbkastens (1) abdeckt.

2. Folienstücke-Satz nach Anspruch 1, wobei jedes der Schutzfolienstücke (5, 6) eine einbau- oder verwendungsgemäß untere Schnittkante (7) hat, die parallel mit einem Boden (2) des Farbkastens (1) verläuft.

3. Folienstücke-Satz nach Anspruch 1, wobei jedes der Schutzfolienstücke (5, 6) eine einbau- oder verwendungsgemäß obere Knicklinie (8) hat, an der ein streifenförmiger Abschnitt des Schutzfolienstücks abgeknickt ist.

4. Folienstücke-Satz nach Anspruch 3, wobei der streifenförmige Abschnitt ein Klemmabschnitt (9) ist, der einbau- oder verwendungsgemäß auf einer Dachfläche (10) der abgedeckten Seitenwand (3) aufliegt und durch mindestens eine Klemmschraube (11) gegen die Dachfläche (10) gedrückt wird.

5. Folienstücke-Satz nach einem der Ansprüche 1 bis 4, der zusätzlich ein Bodenfolienstück (4) zum Abdecken eines Bodens (2) des Farbkastens (1) umfasst.

6. Kombination, bestehend aus einem Farbkasten (1) einer planografischen Druckmaschine und einem Folienstücke-Satz nach einem der Ansprüche 1 bis 5.

## Claims

1. A set of film pieces comprising two pieces of protective film (5, 6), each designed to cover the inner surface of only one (3) of the two side walls of an ink fountain (1) of a planographic offset printing press, wherein each of said pieces of protective film (5, 6) has an essentially triangular cut line (12) and is, in the installed or in-use state, configured to cover a different one of the two side walls of the ink fountain (1).

2. The set of film pieces according to claim 1, wherein each of the pieces of protective film (5, 6) has, in the installed or in-use state, a lower cut edge (7) that runs parallel to a bottom (2) of the ink fountain (1).

3. The set of film pieces according to claim 1, wherein each of the pieces of protective film (5, 6) has, in the installed or in-use state, an upper crease line (8), at which a strip-shaped section of the piece of protective film is bent.

4. The set of film pieces according to claim 3, wherein the strip-shaped section is a clamping section (9) which, in the installed or in-use state, rests on a roof surface (10) of the covered side wall (3) and is pressed against the roof surface (10) by at least one clamping screw (11).

5. The set of film pieces according to any one of claims 1 to 4, further comprising a bottom film piece (4) configured to cover a bottom (2) of the ink fountain (1).

6. A combination comprising an ink fountain (1) of a planographic printing press and a set of film pieces according to any one of claims 1 to 5.

## Revendications

1. Jeu de segments de feuille en plastique comprenant deux segments de feuille de protection en plastique (5, 6), chacun étant conçu pour recouvrir la surface intérieure d'une seule (3) des deux parois latérales d'un encrier (1) d'une machine à imprimer offset planographique, chacun des segments de feuille de protection en plastique (5, 6) présentant une ligne de découpe essentiellement triangulaire (12) et recouvrant, en fonction du montage ou de l'utilisation, une autre des deux parois latérales de l'encrier (1).

2. Jeu de segments de feuille en plastique selon la revendication 1, pour lequel chacun des segments de feuille de protection en plastique (5, 6) présente un bord de coupe de coupe inférieur (8) adapté au montage ou à l'utilisation, parallèle à un fond (2) de l'encrier (1).

3. Jeu de segments de feuille en plastique selon la revendication 1, pour lequel chacun des segments de feuille de protection en plastique (5, 6) présente une ligne de pliage supérieure (8), adaptée au montage ou à l'utilisation, au niveau de laquelle une section en forme de bande du segment de feuille de protection en plastique est repliée.

4. Jeu de segments de feuille en plastique selon la revendication 3, pour lequel la section en forme de bande est une section de blocage (9) qui, conformément à l'installation ou à l'utilisation, repose sur une surface supérieure (10) de la paroi latérale recouverte (3) et est pressée contre la surface supérieure (10) par au moins une vis de blocage (11).

5. Jeu de segments de feuille en plastique selon l'une des revendications 1 à 4, comprenant en outre une feuille de protection en plastique de fond (4) pour recouvrir un fond (2) de l'encrier (1).

6. Combinaison constituée d'un encrier (1) d'une machine à imprimer planographique et d'un jeu de segments de feuille en plastique selon l'une des revendications 1 à 5.
